# EUROPÄISCHE PATENTSCHRIFT

(11) **EP 3 482 062 B1**
(45) Veröffentlichungstag und Bekanntmachung des Hinweises auf die Patenterteilung: **08.07.2020**
(21) Anmeldenummer: 17722784.0
(22) Anmeldetag: 11.05.2017
(51) Int. Cl.: F02M 59/48

(54) **VERFAHREN ZUR HERSTELLUNG EINER KRAFTSTOFFHOCHDRUCKPUMPE**
METHOD FOR PRODUCING A HIGH-PRESSURE FUEL PUMP
PROCÉDÉ DE PRODUCTION D'UNE POMPE À CARBURANT HAUTE PRESSION

(30) Priorität: 08.07.2016 DE 102016212469
(43) Veröffentlichungstag der Anmeldung: 15.05.2019
(73) Patentinhaber: Robert Bosch GmbH, 70442 Stuttgart (DE)
(72) Erfinder: LEHMEIER, Christoph, 92367 Pilsach (DE); BAUER, Sebastian, 70191 Stuttgart (DE); LATIF, Tamim, Tokio 158-0097 (JP); SCHAECHTNER, Guenther, 90425 Nuernberg (DE); BRECHETSBAUER, Stefan, 91126 Schwabach (DE)
(86) Internationale Anmeldenummer: PCT/EP2017/061272
(87) Internationale Veröffentlichungsnummer: WO 2018/007058

(56) Entgegenhaltungen:
- EP-A1- 2 989 316
- EP-A2- 2 055 934
- WO-A1-2013/125382
- DE-A1-102004 015 440
- DE-A1-102004 047 601
- DE-A1-102012 205 114
- JP-A- 2016 118 210
- US-A1- 2012 195 780

## Beschreibung

### Stand der Technik

Die Erfindung betrifft ein Verfahren zur Herstellung einer Kraftstoffhochdruckpumpe nach dem Oberbegriff des Anspruchs 1.

Vom Markt her bekannt sind Kraftstoffsysteme für Brennkraftmaschinen, bei denen Kraftstoff aus einem Kraftstofftank mittels einer Vorförderpumpe und einer mechanisch angetriebenen Kraftstoffhochdruckpumpe unter hohem Druck in einen Hochdruckspeicher ("Rail") gefördert wird. An oder in einem Pumpengehäuse einer solchen Kraftstoffhochdruckpumpe ist üblicherweise eine Druckdämpfervorrichtung angeordnet. Eine derartige Druckdämpfervorrichtung umfasst meist ein Deckelelement und einen zwischen Deckelelement und Pumpengehäuse angeordneten Membrandämpfer, der üblicherweise als gasgefüllte Membrandose ausgeführt ist und über ein Abstützelement am Pumpengehäuse abgestützt ist. Die Druckdämpfervorrichtung ist dabei fluidisch mit einem Niederdruckbereich verbunden. Sie dient dabei zum Dämpfen von Druckpulsationen in dem Niederdruckbereich des Kraftstoffsystems, die beispielsweise durch Öffnungs- und Schließvorgänge von Ventilen, bspw. eines Einlassventils, in der Kraftstoffhochdruckpumpe hervorgerufen werden. Eine stoffschlüssige Verbindung zwischen dem Pumpengehäuse und dem Deckelelement wird gemäß dem Stand der Technik mittels eines Laserschweißprozesses hergestellt.

### Offenbarung der Erfindung

Die vorliegende Erfindung hat den Vorteil, dass die Herstellung der Kraftstoffhochdruckpumpe einfacher und sicherer wird, und ermöglicht es, die Pumpe vorteilhafter zu konstruieren.

Bei dem aus dem Stand der Technik bekannten Laserschweißprozess ist es erforderlich, Vorkehrungen zu treffen, um Schweißspritzer innerhalb der Pumpe zu vermeiden. Bei dem vorgeschlagenen Kondensatorentladungs-Einpress-Schweißprozess (KEEP-Schweißprozess) entsteht hingegen lediglich ein Schweißaustrieb in Form eines festen Grates an der Verbindungsstelle. Somit kommt es durch den KEEP-Schweißprozess zu keinem zusätzlichen Schmutzeintrag in die Pumpe. Weitere Vorkehrungen können insofern entfallen. Der KEEP-Schweißprozess hat gegenüber dem vorbekannten Laserschweißprozess überdies eine kürzere Taktzeit.

Erfindungsgemäß ist zur Herstellung einer Kraftstoffhochdruckpumpe mit einem Pumpengehäuse und einem topfförmigen Deckelelement, wobei das Pumpengehäuse das Deckelelement durch eine umlaufende Schweißnaht (360°) miteinander verbunden sind, vorgesehen, dass die in Anspruch 1 angegebenen Prozessschritte durchgeführt werden.

Eine weitere Vereinfachung des Verfahrens kann dadurch erfolgen, dass die Spannzange und die Elektrode insgesamt durch ein einziges Werkzeug realisiert sind.

Es kann ferner vorgesehen sein, dass der Innendurchmesser des Deckelelements ein Übermaß zum Außendurchmesser des Pumpengehäuses aufweist. Hiermit verbunden kann vorgesehen sein, dass das Deckelelement über das Pumpengehäuse geschoben wird. Auf diese Weise reduziert sich die Höhe der Kraftstoffhochdruckpumpe um den Betrag der Überpressung. Die Kraftstoffhochdruckpumpe wird auf diese Weise insgesamt kompakter, was eine wichtige Anforderung bei der Integration der Kraftstoffhochdruckpumpe in eine Brennkraftmaschine ist. Gleichzeitig vergrößert sich durch diese Maßnahme auch der wirksame Durchmesser des Deckelelements. Auf diese Weise wird es möglich, zwischen dem Deckelelement und dem Pumpengehäuse einen vergrößerten Druckdämpfer vorzusehen, was sich positiv auf dessen Funktionalität auswirkt.

Eine Weiterbildung des Prozesses sieht vor, dass während des Prozesses eine Relativbewegung zwischen dem Deckelelement und dem Pumpengehäuse erfasst und ausgewertet wird. Zusätzlich oder alternativ kann auch ein Stromverlauf erfasst und ausgewertet werden. Hierbei ist insbesondere vorgesehen, dass die erfassten Prozessmerkmale mit vorgegebenen Referenzdaten verglichen werden und dann auf Basis des Vergleiches festgestellt wird, ob der Prozess fehlerhaft oder fehlerfrei erfolgt ist.

Weitere Merkmale, Anwendungsmöglichkeiten und Vorteile der Erfindung ergeben sich aus der nachfolgenden Beschreibung von Ausführungsbeispielen der Erfindung. Es zeigen:
- Figur 1: eine vereinfachte schematisierte Darstellung eines Kraftstoffsystems für eine Brennkraftmaschine;
- Figur 2: eine Schnittdarstellung einer Kraftstoffhochdruckpumpe;
- Figur 3: ein Flussdiagramm des erfindungsgemäßen Herstellungsverfahrens
- Figur 4: eine Anordnung zur Durchführung des erfindungsgemäßen Herstellungsverfahrens
- Figur 5: eine alternative Anordnung zur Durchführung des erfindungsgemäßen Herstellungsverfahrens

Figur 1 zeigt ein Kraftstoffsystem 10 für eine weiter nicht dargestellte Brennkraftmaschine in einer vereinfachten schematischen Darstellung. Aus einem Kraftstofftank 12 wird im Betreib des Kraftstoffsystems 10 Kraftstoff über eine Saugleitung 14, mittels einer Vorförderpumpe 16 und einer Niederdruckleitung 18 über einen Einlass 20 einer als Kolbenpumpe ausgeführten Kraftstoffhochdruckpumpe 22 zugeführt. Im Einlass 20 ist ein Einlassventil 24 angeordnet, über welches ein Kolbenraum 26 mit einem Niederdruckbereich 28, der die Vorförderpumpe16, die Saugleitung 14, und den Kraftstofftank 12 umfasst, fluidisch verbindbar ist. Druckpulsationen in dem Niederdruckbereich 28 können mittels einer Druckdämpfervorrichtung 29 gedämpft werden. Das Einlassventil 24 kann über eine Betätigungseinrichtung 30 zwangsweise geöffnet werden. Die Betätigungseinrichtung 30 und damit das Einlassventil 24 sind über eine Steuereinheit 32 ansteuerbar.

Ein Kolben 34 der Kraftstoffhochdruckpumpe 22 kann mittels eines vorliegend als Nockenscheibe ausgeführten Antriebs 36 entlang einer Kolbenlängsachse 38 auf- und abbewegt werden, was durch einen Pfeil mit dem Bezugszeichen 40 schematisch dargestellt ist. Hydraulisch zwischen dem Kolbenraum 26 und einem Auslassstutzen 42 der Kraftstoffhochdruckpumpe 22 ist ein Auslassventil 44 angeordnet, welches zu einem Hochdruckspeicher 46 ("Rail") hin öffnen kann. Über ein Druckbegrenzungsventil 50, das bei Überschreiten eines Grenzdrucks im Hochdruckspeicher 46 öffnet, sind der Hochdruckspeicher 46 und der Kolbenraum 26 fluidisch verbindbar.

Die Kraftstoffhochdruckpumpe 22 ist in Figur 2 in einer Schnittdarstellung gezeigt. In der Darstellung von Figur 2 im oberen Bereich der Kraftstoffhochdruckpumpe 22 ist die Druckdämpfervorrichtung 29 angeordnet. Die Druckdämpfervorrichtung 29 umfasst ein topfförmiges Deckelelement 54, das mit dem Pumpengehäuse 52 in einem Verbindungsbereich 56 verbunden ist und zwar vorliegend über eine KEEP-Schweißnaht (Kondensator-Entladungs-Einpress-Schweißnaht). Der Verbindungsbereich 56 läuft in einer Umfangsrichtung um das Pumpengehäuse 52 herum. Zwischen dem Deckelelement 54 und dem Pumpengehäuse 52 ist eine Membrandämpfer Dose 60 mittels zweier Halteelemente gehalten.

Die KEEP-Schweißnaht zwischen dem metallischen Deckelelement 54 und dem metallischen Pumpengehäuse 52 wird, wie in Figur 3 und 4 schematisch dargestellt, beispielsweise folgendermaßen hergestellt: In einem ersten Prozessschritt 101 wird das metallische Pumpengehäuse 52 auf einer Unterelektrode 71 aufgesetzt und damit elektrisch in Kontakt gebracht. In einem zweiten Prozessschritt 102 wird das metallische Deckelelement 54 in einer Spannzange 80 mit seiner offenen Seite nach unten aufgenommen und damit gegriffen und in elektrischen Kontakt gebracht. In einem dritten Prozessschritt 103 wird die offene Seite des Deckelelements 54 mit der oberen Seite des Pumpengehäuses 52 in Kontakt gebracht. Der Innendurchmesser des Deckelelements 54 weist ein geringfügiges Übermaß von im Beispiel 0,5 mm zum Außendurchmesser des Pumpengehäuses 52 auf. Daher zentriert sich das Deckelelement 54 auf dem Pumpengehäuse von selbst. Danach startet der eigentliche Schweißprozess: In einem vierten Prozessschritt 104 wird hierbei das Deckelelement 54 mit großer Kraft auf das Pumpengehäuse 52 gepresst. Nach Kraftaufbau wird über die Spannzange 80 ein hoher Strom in das Deckelelement 54 geleitet, der über die Kontaktstelle ins Pumpengehäuse 52 fließt und an der Unterelektrode 71 wieder austritt. Die Spannzange 80 stellt insofern zugleich auch eine Elektrode 70 des KEEP-Schweißprozesses dar. Durch den hohen Übergangswiderstand an der Kontaktstelle von Deckelelement 54 und Pumpengehäuse 52 schmelzen beide Bauteile auf und verbinden sich beim Erstarren stoffschlüssig. Hierbei kommt es zu einem Absinken des Deckelelements 54 relativ zu dem Pumpengehäuse 52. Das Absinken wird durch einen separaten mechanischen Anschlag 90 limitiert, an dem die Spannzange 80 nach einem definierten Absinkweg zur Anlage kommt. In einem abschließenden Prozessschritt 105 wird die Pumpe aus der Schweiß-Vorrichtung genommen. Es kann optional vorgesehen sein, dass während des Prozesses ein Absinkweg und/oder ein Stromverlauf aufgezeichnet werden und dass der Absinkweg und/oder der Stromverlauf mit vorgegebenen, beispielsweise in Vorversuchen gewonnenen, Referenzdaten verglichen werden und dass auf Basis des Vergleiches festgestellt wird, ob der Prozess fehlerhaft oder fehlerfrei erfolgt ist.

Alternativ zur Verwendung des mechanischen Anschlags 90 kann das Absinken der Spannzange bzw. der Elektrode mittels anderer geeigneter Sensorik, beispielsweise Wegsensoren, erfasst und das Pressen nach einem vorgegebenen Absinkweg beendet wird. Es kommt dann ebenfalls zu keinem weiteren Absinken mehr.

In einer alternativen Ausführungsform, siehe Figur 5, weist das Deckelelement 54 an seiner radialen Außenwand 541 einen Fluidanschluss 542 in Form eines Anschlussstutzens auf. Diese Variante erfordert ein angepasstes Werkzeugkonzept. Dabei erfolgt die Einleitung der Presskraft und des Stromes wiederum über eine Elektrode 70 die an der Deckeloberseite aufsetzt, aber den Deckel nicht wie im vorangehenden Beispiel vollständig umgreift. Stattdessen wird das Deckelelement 54 über eine separate Spannzange 80 unterhalb des Stutzens an der radialen Außenwand 541 des Deckelelements 54 gehalten, um ein Ausweichen des Deckels während des Schweißprozesses nach außen zu verhindern.

## Patentansprüche

1. Verfahren zur Herstellung einer Kraftstoffhochdruckpumpe (22) mit einem Pumpengehäuse (52) und einem topfförmigen Deckelelement (54), wobei das Pumpengehäuse (52) und das Deckelelement (54) durch eine umlaufende Schweißnaht miteinander verbunden sind, **gekennzeichnet durch** folgende Schritte:
- In Kontakt bringen des Pumpengehäuses (52) mit einer Unterelektrode (71)
- Greifen des Deckelelements (54) mit einer Spannzange (80) und kontaktieren des Deckelelements (54) mit einer Elektrode (72),
- In Kontakt bringen der offenen Seite des Deckelelements (54) mit dem der Unterelektrode (71) gegenüberliegenden Seite des Pumpengehäuses (52), wobei sich das Deckelelement (54) auf der der Unterelektrode (71) gegenüberliegenden Seite des Pumpengehäuses (52) zentriert,
- Pressen des Deckelelements (54) auf das Pumpengehäuse (52) in Richtung der Unterelektrode (71) und Einleiten eines elektrischen Stroms von der Elektrode (72) über das Deckelelement (54) und das Pumpengehäuse (52) in die Unterelektrode (71), sodass es an der Kontaktstelle zwischen Deckelelement (54) und Pumpengehäuse (52) zu einer Aufschmelzung und nachfolgend zu einer stoffschlüssigen Verbindung des Deckelelements (54) mit dem Pumpengehäuse (52) kommt.

2. Verfahren zur Herstellung einer Kraftstoffhochdruckpumpe (22) nach Anspruch 1, **dadurch gekennzeichnet, dass** das Pressen des Deckelelements (54) auf das Pumpengehäuse (52) durch eine durch die Elektrode in das Deckelelement (54) eingeleitete Kraft erfolgt.

3. Verfahren zur Herstellung einer Kraftstoffhochdruckpumpe (22) nach einem der vorangehenden Ansprüche, **dadurch gekennzeichnet, dass** die Spannzange (80) und die Elektrode (72) insgesamt durch ein einziges Werkzeug (81, 80,72) realisiert sind.

4. Verfahren zum Herstellen einer Kraftstoffhochdruckpumpe (22) nach Anspruch 3, **dadurch gekennzeichnet, dass** das Deckelelement (54) in dem einzigen Werkzeug (81, 80, 72), das zugleich Spannzange (80) und Elektrode (72) realisiert, beim Greifen und Kontaktieren aufgenommen wird.

5. Verfahren zur Herstellung einer Kraftstoffhochdruckpumpe (22) nach Anspruch 1 oder Anspruch 2, **dadurch gekennzeichnet, dass** das Deckelelement (54) auf einer radialen Außenwand (541) einen Fluidanschluss (542) aufweist und dass die Spannzange (80) das Deckelelement (54) auf der dem Pumpengehäuse (52) zugewandten Seite des Fluidanschlusses (542) greift, während die Elektrode das Deckelelement (54) auf der dem Pumpengehäuse (52) abgewandten Seite des Fluidanschlusses (542) kontaktiert.

6. Verfahren zur Herstellung einer Kraftstoffhochdruckpumpe (22) nach einem der vorangehenden Ansprüche, **dadurch gekennzeichnet, dass** der Innendurchmesser des Deckelelements (54) ein Übermaß zum Außendurchmesser des Pumpengehäuses (52) aufweist.

7. Verfahren zur Herstellung einer Kraftstoffhochdruckpumpe (22) nach einem der vorangehenden Ansprüche, **dadurch gekennzeichnet, dass** es während des Pressens des Deckelelements (54) auf das Pumpengehäuse (52) in Richtung der Unterelektrode (71) und/oder während des Einleitens des elektrischen Stroms von der Elektrode (72) über das Deckelelement (54) und das Pumpengehäuse (52) in die Unterelektrode zu einer Relativbewegung zwischen Deckelelements (54) und Pumpengehäuse (52) aufeinander zu kommt.

8. Verfahren zur Herstellung einer Kraftstoffhochdruckpumpe (22) nach Anspruch 7, **dadurch gekennzeichnet, dass** die Relativbewegung durch einen separaten mechanischen Anschlag (90) limitiert wird, an dem die Spannzange (80) und/oder die Elektrode (72) beim Absinken zur Anlage kommen.

9. Verfahren zur Herstellung einer Kraftstoffhochdruckpumpe (22) nach einem der vorangehenden Ansprüche, **dadurch gekennzeichnet, dass** während des Prozesses mindestens ein Prozessmerkmal erfasst wird und dass das Prozessmerkmal mit vorgegebenen Referenzdaten verglichen wird und dass auf Basis des Vergleiches festgestellt wird, ob der Prozess fehlerhaft oder fehlerfrei erfolgt werden.

10. Verfahren zur Herstellung einer Kraftstoffhochdruckpumpe (22) nach dem vorangehenden Anspruch, **dadurch gekennzeichnet, dass** das Prozessmerkmal eine Relativbewegung zwischen Deckelelements (54) und Pumpengehäuse (52) und/oder die Stärke des von der Elektrode (72) zur Unterelektrode (71) fließenden Stroms ist.

## Claims

1. Method for producing a high-pressure fuel pump (22) comprising a pump housing (52) and a cup-shaped cover element (54), wherein the pump housing (52) and the cover element (54) are connected to each other by an encircling weld seam, **characterized by** the following steps:
- bringing the pump housing (52) into contact with a bottom electrode (71),
- gripping the cover element (54) with a collet chuck (80) and contacting the cover element (54) with an electrode (72),
- bringing the open side of the cover element (54) into contact with that side of the pump housing (52) which lies opposite the bottom electrode (71), wherein the cover element (54) is centered on that side of the pump housing (52) which lies opposite the bottom electrode (71),
- pressing the cover element (54) onto the pump housing (52) in the direction of the bottom electrode (71) and introducing an electrical current from the electrode (72) via the cover element (54) and the pump housing (52) into the bottom electrode (71) such that melting occurs at the contact point between cover element (54) and pump housing (52) and then the cover element (54) is connected to the pump housing (52) in an integrally bonded manner.

2. Method for producing a high-pressure fuel pump (22) according to Claim 1, **characterized in that** the cover element (54) is pressed onto the pump housing (52) by means of a force introduced into the cover element (54) by the electrode.

3. Method for producing a high-pressure fuel pump (22) according to either of the preceding claims, **characterized in that** the collet chuck (80) and the electrode (72) as a whole are realized by a single tool (81, 80, 72).

4. Method for producing a high-pressure fuel pump (22) according to Claim 3, **characterized in that** the cover element (54) is accommodated in the single tool (81, 80, 72), which simultaneously realizes collet chuck (80) and electrode (72), during the gripping and making contact.

5. Method for producing a high-pressure fuel pump (22) according to Claim 1 or Claim 2, **characterized in that** the cover element (54) has a fluid connection (542) on a radial outer wall (541), and **in that** the collet chuck (80) grips the cover element (54) on that side of the fluid connection (542) which faces the pump housing (52), while the electrode makes contact with the cover element (54) on that side of the fluid connection (542) which faces away from the pump housing (52).

6. Method for producing a high-pressure fuel pump (22) according to one of the preceding claims, **characterized in that** the inside diameter of the cover element (54) has an excess size in relation to the outside diameter of the pump housing (52).

7. Method for producing a high-pressure fuel pump (22) according to one of the preceding claims, **characterized in that**, during the pressing of the cover element (54) onto the pump housing (52) in the direction of the bottom electrode (71) and/or during the introduction of the electrical current from the electrode (72) via the cover element (54) and the pump housing (52) into the bottom electrode, a relative movement between cover element (54) and pump housing (52) onto each other occurs.

8. Method for producing a high-pressure fuel pump (22) according to Claim 7, **characterized in that** the relative movement is limited by a separate mechanical stop (90) against which the collet chuck (80) and/or the electrode (72) come into contact as they sink.

9. Method for producing a high-pressure fuel pump (22) according to one of the preceding claims, **characterized in that**, during the process, at least one process feature is detected, and **in that** the process feature is compared with predetermined reference data, and **in that** it is determined on the basis of the comparison whether the process has taken place in a defective or error-free manner.

10. Method for producing a high-pressure fuel pump (22) according to the preceding claim, **characterized in that** the process feature is a relative movement between cover element (54) and pump housing (52) and/or the strength of the current flowing from the electrode (72) to the bottom electrode (71).

## Revendications

1. Procédé de fabrication d'une pompe à carburant haute pression (22) comprenant un carter de pompe (52) et un élément couvercle (54) en forme de pot, le carter de pompe (52) et l'élément couvercle (54) étant reliés l'un à l'autre par un joint de soudure périphérique, **caractérisé par** les étapes suivantes :
- la mise en contact du carter de pompe (52) avec une électrode inférieure (71),
- la saisie de l'élément couvercle (54) avec une pince de serrage (80) et la mise en contact de l'élément couvercle (54) avec une électrode (72),
- la mise en contact du côté ouvert de l'élément couvercle (54) avec le côté, opposé à l'électrode inférieure (71), du carter de pompe (52), l'élément couvercle (54) se centrant sur le côté, opposé à l'électrode inférieure (71), du carter de pompe (52),
- la pression de l'élément couvercle (54) sur le carter de pompe (52) en direction de l'électrode inférieure (71) et l'introduction d'un courant électrique à partir de l'électrode (72), par le biais de l'élément couvercle (54) et du carter de pompe (52), dans l'électrode inférieure (71), de telle sorte qu'il se produise une fusion au point de contact entre l'élément couvercle (54) et le carter de pompe (52) et ensuite un raccordement par accouplement de matière de l'élément couvercle (54) avec le carter de pompe (52).

2. Procédé de fabrication d'une pompe à carburant haute pression (22) selon la revendication 1, **caractérisé en ce que** la pression de l'élément couvercle (54) sur le carter de pompe (52) a lieu par une force introduite par l'électrode dans l'élément couvercle (54).

3. Procédé de fabrication d'une pompe à carburant haute pression (22) selon l'une quelconque des revendications précédentes, **caractérisé en ce que** la pince de serrage (80) et l'électrode (72) sont réalisées dans l'ensemble par un outil unique (81, 80, 72) .

4. Procédé de fabrication d'une pompe à carburant haute pression (22) selon la revendication 3, **caractérisé en ce que** l'élément couvercle (54) est reçu dans l'outil unique (81, 80, 72), qui réalise en même temps la pince de serrage (80) et l'électrode (72), lors de la saisie et de la mise en contact.

5. Procédé de fabrication d'une pompe à carburant haute pression (22) selon la revendication 1 ou la revendication 2, **caractérisé en ce que** l'élément couvercle (54) présente un raccord de fluide (542) sur une paroi extérieure radiale (541) et **en ce que** la pince de serrage (80) saisit l'élément couvercle (54) sur le côté, tourné vers le carter de pompe (52), du raccord de fluide (542), pendant que l'électrode rentre en contact avec l'élément couvercle (54) sur le côté, détourné du carter de pompe (52), du raccord de fluide (542).

6. Procédé de fabrication d'une pompe à carburant haute pression (22) selon l'une quelconque des revendications précédentes, **caractérisé en ce que** le diamètre intérieur de l'élément couvercle (54) présente un excès par rapport au diamètre extérieur du carter de pompe (52).

7. Procédé de fabrication d'une pompe à carburant haute pression (22) selon l'une quelconque des revendications précédentes, **caractérisé en ce qu'**il se produit un mouvement relatif entre l'élément couvercle (54) et le carter de pompe (52) l'un par rapport à l'autre pendant la pression de l'élément couvercle (54) sur le carter de pompe (52) en direction de l'électrode inférieure (71) et/ou pendant l'introduction du courant électrique à partir de l'électrode (72) par le biais de l'élément de couvercle (54) et du carter de pompe (52) dans l'électrode inférieure.

8. Procédé de fabrication d'une pompe à carburant haute pression (22) selon la revendication 7, **caractérisé en ce que** le mouvement relatif est limité par une butée mécanique séparée (90), sur laquelle la pince de serrage (80) et/ou l'électrode (72) s'appuient lorsqu'elles sont abaissées.

9. Procédé de fabrication d'une pompe à carburant haute pression (22) selon l'une quelconque des revendications précédentes, **caractérisé en ce qu'**au moins une caractéristique de procédé est déterminée pendant le procédé et **en ce que** la caractéristique de procédé est comparée avec des données de référence prédéfinies et **en ce qu'**il est établi sur la base de la comparaison si le procédé a lieu avec des défauts ou sans défauts.

10. Procédé de fabrication d'une pompe à carburant haute pression (22) selon la revendication précédente, **caractérisé en ce que** la caractéristique de procédé est un mouvement relatif entre l'élément de couvercle (54) et le carter de pompe (52) et/ou la puissance du courant circulant à partir de l'électrode (72) vers l'électrode inférieure (71).
